# FASCICULE DE BREVET EUROPEEN

(11) **EP 0 176 451 B1**
(45) Date de publication et mention de la délivrance du brevet: **23.03.1988**
(21) Numéro de dépôt: 85420150.6
(22) Date de dépôt: 09.08.1985
(51) Int. Cl.: E02D 29/14

(54) **Dispositif de verrouillage pour tampon de regard de chaussée**
Sicherungseinrichtung für Schachtabdeckung
Locking device for a manhole cover

(30) Priorité: 12.09.1984 FR 8414229
(43) Date de publication de la demande: 02.04.1986
(73) Titulaire: FIDUM S.A., F-69700 Givors (FR)
(72) Inventeur: FIDUM S.A., F-69700 Givors (FR)
(74) Mandataire: Perrier, Jean-Pierre

(56) Documents cités:
- FR-A- 2 374 480
- FR-A- 2 376 919

## Description

Le brevet français 2 376 919 au nom du demandeur décrit un dispositif de verrouillage composé d'un verrou pivotant, logé dans une cavité du tampon et dont la partie supérieure est munie d'un logement qui, apte à coopérer avec un organe d'actionnement ménagé à l'extrémité inférieure d'une clé amovible, est disposé angulaire- ment de manière à ne coïncider qu'en position de fermeture avec le logement ménagé dans la paroi supérieure de la cavité et correspondant, en forme et dimensions, à celles de l'organe d'actionnement.

Ainsi, lorsque le regard est verrouillé, le verrou est toujours en position d'attente de la clé et lorsqu'il est ouvert, la clé est inséparable du tampon et exige donc d'être actionnée, dans le sens du verrouillage, pour être libérée, ce qui empêche que le tampon puisse être fermé et non verrouillé.

L'usage montre que le verrouillage au moyen de pièces brutes de démoulage, donc sensibles à des variations dimensionnelles, conduit à des jeux de fonctionnement aléatoires pouvant même empêcher le fonctionnement.

Par ailleurs, pour certaines applications, le dispositif de verrouillage doit pouvoir être actionné de l'intérieur, c'est-à-dire à partir du trou d'homme ; or, le dispositif décrit dans le brevet français précité, s'il interdit tout actionnement par l'extérieur au moyen de clés autres que celles fournies, et toute fermeture sans verrouillage, n'est pas conçu pour être actionné par l'intérieur.

L'objet de la présente invention est donc de fournir un dispositif de verrouillage de tampon qui, tout en conservant une structure obligeant à verrouiller pour récupérer la clé, supprime les inconvénients de fonctionnement inhérent à la fabrication et permettre l'actionnement du dispositif par l'intérieur.

La tête du verrou fait saillie dans la cavité et est solidaire en rotation d'un panneton apte à pivoter en décrivant une trajectoire débouchant hors du tampon, tandis que sa tige, d'une part, est guidée en rotation par une paroi inférieure, espacée d'une paroi supérieure comportant la cavité et délimitant avec la paroi un espace dans lequel est disposé le panneton, d'autre part, est liée en rotation à une rondelle crantée, apte à coopérer avec des rainures de positionnement ménagées dans la face inférieure de la paroi inférieure, de plus, constitue support pour un ressort prenant appui sur la rondelle crantée et sur une autre rondelle calée en translation à l'extrémité de cette tige, et, enfin est munie à son extrémité inférieure d'un profil polygonal actionnable par une clé.

Avec ce dispositif, le verrouillage proprement dit est assuré par le panneton dont le positionnement angulaire est indiqué à l'opérateur par la rondelle crantée coopérant avec les rainures de la paroi inférieure. De par sa structure, ce dispositif est insensible aux variations dimensionnelles et, de plus, peut être actionné de l'extérieur, avec une clé appropriée, et de l'intérieur.

D'autres caractéristiques et avantages ressortiront de la description qui suit en référence au dessin schématique annexé représentant à titre d'exemple une forme d'exécution de ce dispositif.

Figure 1 est une vue en plan par-dessus d'un regard muni de ce dispositif ;
Figure 2 est une vue partielle de côté en coupe montrant, à échelle agrandie, le mécanisme du dispositif ;
Figures 3 et 4 sont des vues en perspective respectivement de la clé et du verrou ;
Figure 5 est une vue en perspective de la rondelle crantée ;
Figure 6 est une vue partielle du tampon en coupe transversale suivant un plan diamétral de la cavité.

A la figure 1, (2a-2b) désignent deux tampons de chaussée articulés autour d'axes (1) par rapport à un cadre fixe (3). Chaque tampon, de forme générale trapézoïdale, comporte à l'opposé de son articulation (1) des excroissances (4) destinées à pénétrer dans l'intervalle délimité entre l'embase (3) et l'extrémité de l'autre tampon. Le dispositif de verrouillage est disposé, dans cette forme d'exécution, dans chacune des excroissan- . ces (4).

A cet effet, et comme montré à la figure 6, chacune des excroissances (4) est composée d'une paroi supérieure (40) et d'une paroi inférieure (41) délimitant entre elles un espace (42). La paroi supérieure (40) est traversée par un alésage circulaire épaulé (43), de grand diamètre, constituant la cavité, tandis que la paroi (42) est traversée par un alésage (44), de petit diamètre et coaxial au premier.

Comme montré à la figure 6, l'alésage (43) comporte latéralement, et diamétralement opposé dans cette forme d'exécution, deux rainures verticales (45) débouchant dans l'espace (42). Ces rainures (45) communiquent avec des rainures semi-circulaires (46) sous-jacentes à un redan (47). Les rainures (46) débouchent dans des rainures verticales (48) borgnes vers le haut. De la face inférieure (49) de la paroi (41) débouchent des rainures (50) disposées radialement par rapport à l'alésage (44). Ces rainures de positionnement sont au nombre de quatre et sont alignées, deux par deux, sur deux axes perpendiculaires, parallèles l'un à l'axe longitudinal des rainures verticales (48). Le verrou, désigné de façon générale par (7), est composé d'une tête cylindrique (51) munie à sa partie inférieure d'un méplat (52). Sur toute sa hauteur, la tête est munie d'une rainure longitudinale (53). Sa tige (51a), également cylindrique, est munie de deux méplats latéraux (54), parallèles aux méplats (52), et se termine par un embout polygonal (55). Dans cette forme d'exécution, cet embout a une section carrée.

Lorsque le verrou (7) est mis en place dans la cavité, sa tige peut pivoter librement dans l'alésage (44) de la paroi (41), tandis que sa tête, dépassant de l'intérieur de la cavité (43), est liée en rotation par le méplat (52) à un panneton (56). Ce panneton ne repose pas directement sur la paroi inférieure (42), mais par l'intermédiaire d'une rondelle (57) en matériau synthétique à faible coefficient de frottement.

La tige (51a) du verrou (7) est liée en rotation, par ses méplats (54), à une rondelle (58) qui, comme montré plus en détail à la figure 5, est munie de deux crans diamétraux (59) saillant de sa face supérieure. Cette rondelle est également réalisée en matériau synthétique à faible coefficient de frottement. Elle est plaquée, contre la face inférieure (49) de la paroi inférieure (41), par un ressort hélicoïdal (60) prenant appui sur une rondelle inférieure (61) arrêtée en translation par une goupille transversale (62) traversant la tige.

On conçoit aisément que la rotation du verrou (7) se communique au panneton (56) et, simultanément, à la rondelle (58) dont les crans s'effacent des .rainures (50). En fin de rotation, les crans (59) rencontrent à nouveau les rainures (50) de la paroi inférieure et indiquent ainsi que le panneton est dans son autre position.

Ce dispositif simple peut indifféremment être actionné par la tête du verrou (7) ou par l'embout polygonal (55), c'est-à-dire de l'extérieur ou de l'intérieur du trou d'homme.

L'actionnement par l'extérieur est assuré par un organe d'entraînement, désigné de façon générale par (63) à la figure 3, composé d'une douille (64) dont le diamètre extérieur est égal, au jeu près, au diamètre de la cavité (43) et dont le diamètre de l'alésage interne (65) est égal, au jeu près, au diamètre extérieur de la tête du verrou (7). Cet alésage (65) est muni d'une clavette longitudinale interne (66) apte à coopérer et à s'engager dans la rainure (53) de la tête (51) du verrou. A son extrémité antérieure, la douille (64) est munie de deux tenons radiaux (67) aptes à pénétrer dans les rainures verticales (45) de la paroi supérieure (40) pour s'engager, sous le redan (47), dans les rainures circulaires (46) et venir, en fin de mouvement d'ouverture, dans les rainures verticales borgnes (48). Bien entendu, après fermeture du tampon, et pour verrouiller le regard, il suffit d'actionner l'organe d'entraînement (63) en sens inverse, c'est-à-dire en l'enfonçant vers le bas pour dégager ses tenons (67) des lumières (48) avant de le faire pivoter jusqu'à ce que ses tenons viennent au niveau des lumières verticales (45), permettant sa libération du tampon.

La clé d'actionnement ne peut être retirée que lorsque le panneton (56) est en position verrouillée.

La figure 1 montre que le verrouillage des tampons, qui normalement s'effectue par engagement du panneton dans un logement approprié de l'embase (3), peut aussi être effectué par engagement du panneton dans un logement ménagé sur le tampon opposé, sans pour autant que l'on sorte du cadre de l'invention.

Enfin, un bouchon élastique (68), représenté en traits mixtes figure 2, peut être introduit dans la cavité (43) pour l'obturer et éviter son remplissage et l'encrassement du dispositif par des déchets, de la terre ou autre.

## Revendications

1. Dispositif de verrouillage de tampon de regard de chaussée du type composé d'un verrou pivotant (7) logé dans une cavité (43) du tampon (2a-2b) et dont la partie supérieure est munie d'un logement qui, apte à coopérer avec un organe d'actionnement (63), ménagé à l'extrémité inférieure d'une clé amovible, est disposé angulaire- ment de manière à ne coïncider qu'en position de fermeture avec le logement ménagé dans la paroi supérieure de la cavité et correspondant, en forme et dimensions, à celles de l'organe d'actionnement, caractérisé en ce que la tête (51) du verrou (7) fait saillie dans la cavité (43) et est solidaire en rotation d'un panneton (56) apte à pivoter en décrivant une trajectoire débouchant hors du tampon, tandis que sa tige (51a), d'une part, est guidée en rotation par une paroi inférieure (41), espacée d'une paroi supérieure (40) comportant la cavité (43) et délimitant avec la paroi (41) un espace (42) dans lequel est disposé le panneton (56), d'autre part, est liée en rotation à une rondelle crantée (58), apte à coopérer avec des rainures de positionnement (50) ménagées dans la face inférieure de la paroi inférieure (41), de plus, constitue support pour un ressort (60) prenant appui sur la rondelle crantée (59) et sur une autre rondelle (61) calée en translation à l'extrémité de cette tige (51a), et, enfin est munie à son extrémité inférieure d'un profil polygonal (55) actionnable par une clé.

2. Dispositif de verrouillage selon la revendication 1 caractérisé en ce qu'une rondelle (57), en matériau synthétique à faible coefficient de frottement, est interposée entre le panneton (56) et la face supérieure de la paroi inférieure (41) de la cavité (43).

3. Dispositif selon l'une quelconque des revendications 1 et 2 caractérisé en ce que la rondelle crantée (58) est réalisée en matériau synthétique à faible coefficient de frottement.

4. Dispositif selon l'une quelconque des revendications 1 à 3 caractérisé en ce que l'organe d'entraînement (63) est en forme de douille apte à coiffer la tête du verrou, comporte une clavette longitudinale interne (66), apte à coopérer avec une rainure longitudinale extérieure (53) de la tête précitée, et deux ergots radiaux (67), saillant latéralement et aptes à coopérer avec un logement ménagé dans la paroi supérieure (40) de la cavité, logement formé par deux rainures verticales (45) traversant la paroi et communiquant chacune avec une rainure semi-circulaire (46) sous jacente à un redan d'arrêt (47).

5. Dispositif selon la revendication 4 caractérisé en ce que chacune des rainures semi-circulaires (46) de la cavité (43) débouche, à l'opposé de sa zone de communication avec la rainure verticale d'entrée (45), avec une autre rainure verticale (48), borgne vers le haut.

## Claims

1. A locking device for a manhole cover of the type consisting of a pivoting lock (7) housed in a cavity (43) of the cover (2a-2b) and the upper portion of which is provided with a recess which, intended to cooperate with an actuating device (63) housed at the lower end of a removable key, is arranged at an angle so as not to coincide, except in the closing position, with the recess housed in the upper wall of the cavity and corresponding in form and dimensions to those of the actuating device, characterised in that the head (51) of the lock (7) projects into the cavity (43) and is rigidly rotatable with a key bit (56) intended to pivot by describing a path which opens out outside the cover, whereas its stem (51a) is on the one hand guided in rotation by a lower wall (41) at a distance from an upper wall (40) comprising the cavity (43) and defining with the wall (41) a space (42) in which the key bit is disposed, and is on the other hand connected in rotation to a corrugated washer (58) intended to cooperate with positioning grooves (50) housed in the lower face of the lower wall (41), and additionally forms a support for a spring (60) abutting the corrugated washer (59) and abutting another washer (61) wedged on the end of this stem (51a), and finally is provided at its lower end with a polygonal profile (55) which is actuatable by means of a key.

2. A locking device according to claim 1 characterised in that a washer (57) made of a synthetic material having a low friction coefficient is interposed between the key bit (56) and the upper face of the lower wall (41) of the cavity (43).

3. A device according to one of claims 1 and 2, characterised in that the corrugated washer (58) is made of a synthetic material having a low friction coefficient.

4. A device according to any one of claims 1 to 3, characterised in that the actuating device (63) is in the form of a sleeve intended to cover the head of the lock, and comprises an internal longitudinal key (66) intended to cooperate with an external longitudinal groove (53) of the said head, and two radial tappets (67) projecting laterally and intended to cooperate with a groove housed in the upper wall (40) of the cavity, the groove being formed by two vertical grooves (45) traversing the wall and communicating in each case with a semi-circular groove (46) subjacent to a step acting as a stop (47).

5. A device according to claim 4, characterised in that each of the semi-circular grooves (46) of the cavity (43) opens contrary to its zone of communication with the vertical inlet groove (45) with another vertical groove (48), which is blind at the top.

## Patentansprüche

1. Sicherungseinrichtung für eine Schachtabdeckung mit einem in einem Hohlraum (43) der Abdeckung (2a-2b) aufgenommenen, schwenkbaren Riegelbolzen (7), der in seinem oberen Bereich eine Aufnahme besitzt, die zum Zusammenwirken mit einem an dem unteren Ende eines abnehmbaren Schlüssels angebrachten Mitnehmerorgan (63) bestimmt und in einer solchen Winkelposition angeordnet ist, daß sie nur in Schließstellung mit einer Aufnahme deckungsgleich zusammenfällt, die in der oberen Wandung des Hohlraums angebracht ist und in Form und Abmessungen der Form und den Abmessungen des Mitnehmerorgans entspricht, dadurch gekennzeichnet, daß der Kopf (51) des Riegelbolzens (7) in den Hohlraum (43) ragt und drehfest mit einem verschwenkbaren Schließhebel (56) verbunden ist, der bei seiner Verschwenkung eine außerhalb der Abdeckung mündende Bahn beschreibt, daß der Schaft (51a) des Riegelbolzens (7) in einer unteren Wandung (41) drehbar geführt ist, die im Abstand von einer oberen Wandung (40) angeordnet ist, in der der Hohlraum (43) ausgebildet ist und die mit der unteren Wandung (41) einen Zwischenraum (42) begrenzt, in dem sich der Schließhebel (56) befindet,
daß der Schaft (51a) ferner drehfest mit einer Rastscheibe (58) verbunden ist, die ein Zusammenwirken mit an der Unterseite der unteren Wandung (41) angebrachten Positionierungsnuten (50) ermöglicht,
daß der Schaft (51a) außerdem als Träger für eine Feder (60) dient, die sich gegen die Rastscheibe (59) sowie gegen eine weitere im Endbereich des Schafts (51a) angeordnete, gegen eine Translationsbewegung verkeilte Scheibe (61) abstützt,
und daß der Schaft (51a) schließlich an seinem unteren ein von einem Schlüssel betätigbares polygonales Profil (55) besitzt.

2. Sicherungseinrichtung nach Anspruch 1, dadurch gekennzeichnet, daß zwischen dem Schließhebel (56) und der Oberseite der unteren Wandung (41) des Hohlraums (43) eine Scheibe (47) aus Kunststoff mit niedrigem Reibungskoeffizienten eingefügt ist.

3. Sicherungseinrichtung nach Anspruch 1 und 2, dadurch gekennzeichnet, daß die Rastscheibe (58) aus Kunststoff mit niedrigem Reibungskoeffizienten besteht.

4. Sicherungseinrichtung nach einem der Ansprüche 1 bis 3, dadurch gekennzeichnet, daß das Mitnehmerorgan (63) die Form einer Hülse hat, die den Kopf (51) des Riegelbolzens überdecken kann, daß das Mitnehmerorgan ferner einen in Längsrichtung verlaufenden inneren Nutkeil (66) für das Zusammenwirken mit einer äußeren Längsnut (53) des genannten Kopfes sowie zwei radiale Nocken (67) aufweist, die seitlich vorspringen und mit einer in der oberen Wandung (40) des Hohlraums angebrachten Aufnahms zusammenwirken können, die aus zwei durch diese wandung verlaufenden vertikalen Nuten (45) gebildet ist, von denen jede mit einer unter einer Arretierstufe (47) liegenden halbkreisförmigen Nut (46) in Verbindung steht.

5. Sicherungseinrichtung nach Anspruch 4, dadurch gekennzeichnet, daß jede der halbkreisförmigen Nuten (46) des Hohlraums (43) auf der der Verbindungszone mit der vertikalen Eingangsnut (45) entgegengesetzten Seite in einer weiteren vertikalen Nut (48) mündet, die nach oben geschlossen ist.
